# FASCICULE DE BREVET EUROPEEN

(11) **EP 2 755 724 B1**
(45) Date de publication et mention de la délivrance du brevet: **24.02.2016**
(21) Numéro de dépôt: 12728636.7
(22) Date de dépôt: 09.05.2012
(51) Int. Cl.: A62B 35/00

(54) **HARNAIS D'ANTICHUTE ET DE MAINTIEN EN SUSPENSION À CONFORT AMÉLIORÉ**
GURT ZUR STURZVERHINDERUNG UND FÜR VERBESSERTE AUFHÄNGUNGSUNTERSTÜTZUNG
HARNESS FOR PREVENTING A FALL AND FOR IMPROVED SUSPENSION SUPPORT

(30) Priorité: 19.05.2011 FR 1101538
(43) Date de publication de la demande: 23.07.2014
(73) Titulaire: Zedel, 38920 Crolles (FR)
(72) Inventeur: CHEVALIER, Nicolas, F-38660 St Hilaire du Touvet (FR)
(74) Mandataire: Hecké, Gérard
(86) Numéro de dépôt international: PCT/FR2012/000187
(87) Numéro de publication internationale: WO 2012/156598

(56) Documents cités:
- WO-A1-2005/025676
- FR-A1- 2 900 579
- US-A1- 2010 200 329
- US-A1- 2011 017 546

## Description

### Domaine technique de l'invention

L'invention concerne un harnais d'encordement comprenant une ceinture, une paire de tours de cuisse, et des bretelles avant et arrière comportant au moins un point d'accroche dorsal de sécurité antichute, lesdites bretelles arrière pouvant coulisser librement dans la ceinture, en étant fixées par leurs extrémités inférieures aux tours de cuisse.

Un tel harnais est utilisé pour des fonctions d'antichute et de maintien au travail en suspension par le point d'accroche dorsal.

### État de la technique

Dans les harnais connus du genre mentionné, un appareil de blocage situé à l'amont, provoque la retenue quasi instantanée de l'utilisateur à la suite d'une chute. Il en résulte une réaction ascendante sur le point d'attache dorsal qui tend à faire remonter la ceinture sous les côtes de l'utilisateur. Cet inconvénient provient d'une part de la liaison serrée entre les bretelles arrière et la ceinture, et d'autre part de la liaison lâche entre la ceinture et les tours de cuisse.

Pour y remédier, on a déjà proposé de fixer les extrémités inférieures des bretelles arrière directement aux tours de cuisse, et d'équiper la ceinture avec des moyens de guidage permettant un mouvement de coulissement relatif des bretelles arrière par rapport à la ceinture, voir par exemple

US2010/0200329. Ce système de sangles coulissantes évite la remontée de la ceinture sur un choc, mais n'évite pas sa retombée lorsque celle-ci est sollicitée par un poids, notamment des outils ou autres charges accrochés au porte-matériel de la ceinture.

Par ailleurs, le serrage excessif des bretelles liées à la ceinture, entraîne la remontée de celle-ci. Il en résulte un certain inconfort en suspension par le point d'attache dorsal, et une remontée intempestive de la ceinture lors du serrage des bretelles.

### Objet de l'invention

L'objet de l'invention consiste d'une part à améliorer le confort des harnais d'antichute et de maintien au travail en suspension par le point d'accroche dorsal, et d'autre part à empêcher la remontée intempestive de la ceinture lors du serrage des bretelles.

En plus de la liaison des bretelles arrière coulissantes aux tours de cuisse, l'invention est caractérisée en ce que la partie dorsale de la ceinture est reliée aux bretelles avant par des moyens de liaison en étant désolidarisée du point d'attache dorsal.

Il en résulte la double fonction suivante :
- maintien de la ceinture en empêcher sa retombée quand elle doit supporter un certain poids de matériels;
- transfert de la charge aux sangles des tours de cuisse lors d'une chute sur le point d'accroche dorsal, ce qui évite toute remontée de la ceinture dans les côtes de l'utilisateur.
Ces deux fonctions sont indépendantes l'une de l'autre, en permettant un confort optimum pour l'utilisateur.

Les moyens de liaison sont conformés pour assurer une reprise de la charge de la ceinture sur les bretelles avant. Ils sont réalisés soit par une seconde paire de bretelles arrière interconnectées entre la ceinture et les bretelles avant, soit par au moins une pièce de tissu cousue à la partie dorsale de la ceinture, et reliant les bretelles avant. La pièce de tissu peut être avantageusement doublée pour former une paire de fourreaux de guidage traversés par les bretelles arrière coulissantes.

Le point d'attache dorsal peut être fixe en étant en liaison directe avec les tours de cuisse via les bretelles arrière.

Le point d'attache dorsal peut aussi être relié aux tours de cuisse par l'intermédiaire d'une sangle de réglage insérée entre deux branches des bretelles arrière, de manière à être réglable en hauteur en fonction de la morphologie de l'utilisateur.

Préférentiellement, le point d'accroche dorsal se trouve dans la partie arrondie d'une boucle métallique, ayant de plus une première traverse pour le pliage de la sangle en V des bretelles arrière, et une deuxième traverse parallèle pour le pliage de la sangle en V des bretelles avant.

### Description sommaire des dessins

D'autres avantages et caractéristiques ressortiront plus clairement de la description qui va suivre d'un mode de réalisation de l'invention donné à titre d'exemple non limitatif et représenté aux dessins annexés, dans lesquels :
- la figure 1 est une vue schématique en perspective de la partie arrière d'un harnais selon l'invention, avec une première réalisation des moyens de liaison de la ceinture aux bretelles avant ;
- la figure 2 est une vue identique de la figure 1 d'une variante de réalisation, dans laquelle les moyens de liaison sont constitués par un deuxième jeu de bretelles arrière agencées sous les premières bretelles arrière coulissantes ;
- la figure 3 montre le harnais de la figure 1 lorsque le point d'accroche dorsal est sollicité vers le haut lors d'une chute ;
- la figure 4 représente le harnais de la figure 2 lorsque le point d'accroche dorsal est sollicité vers le haut lors d'une chute ;
- la figure 5 illustre le harnais de la figure 2, lorsque la ceinture porte un ustensile ou autre charge d'un certain poids;
- les figures 6 et 7 montrent une variante de réalisation avec un système de réglage en hauteur du point d'attache dorsal antichute.

### Description détaillée de l'invention

Sur les figures 1 à 5, un harnais 10 d'encordement est composé d'une ceinture 11 destiné à entourer la taille de l'utilisateur, d'une paire de tours de cuisse 12, 13, d'un jeu de bretelles avant 14 et arrière 15, et d'un point d'attache dorsal 16 de sécurité antichute. La partie antérieure (non représentée) du harnais 10, comporte un point d'attache ventral en liaison avec la ceinture 11, et éventuellement un point d'attache sternal relié aux bretelles avant 14. Un tel harnais est bien connu des spécialistes, et est décrit dans le document FR2900579. Il permet d'assurer à la fois une fonction d'antichute, et une fonction de maintien au travail.

Le point d'attache dorsal 16 se trouve au niveau de la zone de liaison des bretelles avant et arrière 14, 15, située à la partie supérieure du dos de l'utilisateur. Les deux bretelles arrière 15 sont formées par une sangle pliée selon un V renversé à partir du point d'attache dorsal 16, et les extrémités inférieures desdites bretelles sont solidarisées directement par des coutures 22 aux deux tours de cuisse 12, 13, mais pas à la ceinture 11. En cas de chute, l'utilisateur est stoppé automatiquement par le blocage de l'appareil antichute amont (non représenté), en provoquant une réaction ascendante sur le point d'attache dorsal 16. Cette réaction est reportée sur les deux tours de cuisse 12, 13, en empêchant toute remontée de la ceinture 11.

La partie dorsale de la ceinture 11 est reliée aux bretelles avant 14 par des moyens de liaison ML destinés à éviter tout mouvement de descente de la ceinture 11 lorsqu'elle est chargée par un certain poids. Sur la figure 5, le porte-matériel 17 de la ceinture 1 porte à titre d'exemple un récipient 18 rempli d'eau, ou toute autre charge (matériel de sécurité ou de chantier). La présence des moyens de liaison ML de la ceinture 11 aux bretelles avant 14 permet de retenir la ceinture 11 dans sa position normale, en empêchant la retombée intempestive sous l'effet du poids.

Les moyens de liaison ML peuvent être agencés sous différentes formes :
- soit une paire de sangles additionnelles interconnectées entre la partie dorsale de la ceinture 11 et les extrémités supérieures des bretelles avant 14;
- soit une pièce de tissu 19 en forme de X cousue à la partie dorsale de la ceinture 11, et reliant les bretelles avant 14.

La pièce de tissu 19 peut être avantageusement doublée pour former une paire de fourreaux de guidage (figures 1 et 3) en V renversé, traversés par les bretelles arrière 15 coulissantes.

Sur la figure 4, la ceinture 11 peut être munie sur les côtés d'une paire de passants 20 traversés par les deux bretelles 15 arrière coulissantes. Selon une variante de réalisation, la sangle en V des deux bretelles arrière 15 peut aussi passer entre le rembourrage de la ceinture 11 et la sangle de sécurité de celle-ci.

Le point d'accroche dorsal 16 se trouve dans la partie arrondie 20a d'une boucle 21 métallique, ayant de plus une première traverse 20b pour le pliage de la sangle en V des bretelles arrière 15, et une deuxième traverse 20c pour le pliage de la sangle en V des bretelles avant 14.

Le fonctionnement du harnais selon les figures 1-5 ressort clairement de la description précédente.
Sur les figures 3 et 4, on remarque le transfert de la charge aux tours de cuisse 12, 13 lors d'une chute sur le point d'accroche dorsal 16. La ceinture 11 ne remonte pas grâce au libre coulissement des bretelles arrière 15.
Sur la figure 5, la ceinture 11 reste également en place sans retomber vers le bas lorsqu'elle est chargée par le récipient 18 rempli d'eau. Le confort pour l'utilisateur est ainsi optimum dans les deux situations précitées.

En référence à la variante du harnais 100 des figures 6 et 7, le point d'attache dorsal 16, au lieu d'être fixe comme dans la version des figures 1-5, peut être ajusté en hauteur en fonction de la morphologie de l'utilisateur. La structure du harnais 100 est modifiée de la manière suivante :
- les deux branches de sangle 15a et 15b sont issus de la séparation des bretelles arrière de liaison entre le point d'attache dorsal 16 et les tours de cuisses 12, 13.
- 19a et 19b sont deux éléments de liaison issus de la séparation de la pièce de tissu 19, pour permettre ce réglage.
- 23 est un anneau métallique assurant le coulissement des sangles 15a et 24.
- 24 est une sangle additionnelle de réglage qui permet d'ajuster la liaison bretelle par rapport à la ceinture 11 via les deux éléments 19a et 19b.
- 25 est une boucle de réglage métallique dans laquelle passent les deux sangles 15b et 24.
- 26 est une boucle métallique (par exemple) permettant le coulissement de la sangle de réglage 24.

On obtient ainsi un double réglage simultané, d'une part de la liaison point d'attache dorsal 16 par rapport aux tours de cuisses 12,13 et d'autre part de la liaison bretelles par rapport à la ceinture 11.
Ce double réglage permet l'ajustement de la hauteur du point anti-chute dorsal en fonction de la morphologie de l'utilisateur tout en conservant l'indépendance des liaisons point d'attache dorsal 16 antichute par rapport aux tours de cuisses 12, 13, et bretelles arrière 15 par rapport à la ceinture 11.

## Revendications

1. Harnais d'encordement comprenant une ceinture (11), une paire de tours de cuisse (12, 13), et des bretelles avant (14) et arrière (15, 15a, 15b) comportant au moins un point d'accroche dorsal (16) de sécurité antichute, lesdites bretelles arrière pouvant coulisser librement dans la ceinture (11), en étant fixées par leurs extrémités inférieures (22) aux tours de cuisse,
**caractérisé en ce que** la partie dorsale de la ceinture (11) est reliée aux bretelles avant par des moyens de liaison (ML) en étant désolidarisée du point d'attache dorsal (16).

2. Harnais selon la revendication 1 comportant un porte-matériel (17) agencé sur la ceinture (11), **caractérisé en ce que** les moyens de liaison (ML) sont conformés pour assurer une reprise de la charge de la ceinture (11) sur les bretelles avant (14).

3. Harnais selon la revendication 1, **caractérisé en ce que** le point d'attache dorsal (16) est en liaison directe avec les tours de cuisse (12, 13) via les bretelles arrière (15).

4. Harnais selon la revendication 1, **caractérisé en ce que** le point d'attache dorsal (16) est relié aux tours de cuisse (12, 13) par l'intermédiaire d'une sangle de réglage (24) insérée entre deux branches des bretelles arrière (15a, 15b) de manière à être réglable en hauteur en fonction de la morphologie de l'utilisateur.

5. Harnais selon la revendication 2, **caractérisé en ce que** les moyens de liaison (ML) comportent une seconde paire de bretelles arrière interconnectées entre la ceinture (11) et les bretelles avant (14).

6. Harnais selon la revendication 2, **caractérisé en ce que** les moyens de liaison sont constitués par au moins une pièce de tissu (19, 19a, 19b) cousue à la partie dorsale de la ceinture (11), et reliant les bretelles avant (14).

7. Harnais selon la revendication 6, **caractérisé en ce que** ladite pièce de tissu (19) est doublée pour former une paire de fourreaux de guidage traversés par les bretelles arrière (15) coulissantes.

8. Harnais selon la revendication 1, **caractérisé en ce que** le point d'accroche dorsal (16) se trouve dans la partie arrondie (20a) d'une boucle (21) métallique, ayant de plus une première traverse (20b) pour le pliage de la sangle en V des bretelles arrière (15, 15b), et une deuxième traverse (20c) pour le pliage de la sangle en V des bretelles avant (14).

9. Harnais selon la revendication 4, **caractérisé en ce qu'**un anneau (23) métallique assure le coulissement des branches inférieures des sangles arrière (15a) et de la sangle de réglage (24).

10. Harnais selon la revendication 4, **caractérisé en ce qu'**une boucle de réglage (25) métallique est prévue pour le passage des branches supérieures des sangles arrière (15b) et de la sangle de réglage (24).

## Patentansprüche

1. Anseilgurt, umfassend einen Gürtel (11), ein Paar Beinschlaufen (12, 13) und Brustriemen (14) und Rückenriemen (15, 15a, 15b), die mindestens einen am Rücken befindlichen Einhängepunkt (16) als Sturzsicherung umfassen, wobei die Rückenriemen frei im Gürtel (11) gleiten können und mit ihren unteren Enden (22) an den Beinschlaufen befestigt sind, **dadurch gekennzeichnet, dass** der Rückenbereich des Gürtels (11) mit den Brustriemen über Verbindungsmittel (ML) verbunden und dabei vom Einhängepunkt (16) am Rücken gelöst ist.

2. Gurt nach Anspruch 1, der einen am Gürtel (11) angebrachten Materialträger (17) umfasst, **dadurch gekennzeichnet, dass** die Verbindungsmittel (ML) so vorgesehen sind, dass sie eine Aufnahme der Last des Gürtels (11) an den Brustriemen (14) sicherstellen.

3. Gurt nach Anspruch 1, **dadurch gekennzeichnet, dass** der Einhängepunkt (16) am Rücken über die Rückenriemen (15) direkt mit den Beinschlaufen (12, 13) verbunden ist.

4. Gurt nach Anspruch 1, **dadurch gekennzeichnet, dass** der Einhängepunkt (16) am Rücken mit den Beinschlaufen (12, 13) über ein Einstellband (24) verbunden ist, das zwischen zwei Teilen der Rückenriemen (15a, 15b) eingesetzt ist und so der Körpergröße des Benutzers in der Höhe angepasst werden kann.

5. Gurt nach Anspruch 2, **dadurch gekennzeichnet, dass** die Verbindungsmittel (ML) ein zweites Paar Rückenriemen aufweisen, die zwischen dem Gürtel (11) und den Brustriemen (14) miteinander verbunden sind.

6. Gurt nach Anspruch 2, **dadurch gekennzeichnet, dass** die Verbindungsmittel aus mindestens einem Stoffteil (19, 19a, 19b) bestehen, das an den rückwärtigen Teil des Gürtels (11) genäht ist und die Brustriemen (14) miteinander verbindet.

7. Gurt nach Anspruch 6, **dadurch gekennzeichnet, dass** das genannte Stoffteil (19) gefüttert ist, um ein Paar Führungshülsen zu bilden, durch welche die gleitenden Rückenriemen (15) geführt sind.

8. Gurt nach Anspruch 1, **dadurch gekennzeichnet, dass** sich der rückwärtige Einhängepunkt (16) in dem runden Teil (20a) einer Metallschnalle (21) befindet, die außerdem einen ersten Querriegel (20b) zum V-förmigen Umlegen der Rückenriemen (15, 15b) sowie einen zweiten Querriegel (20c) zum V-förmigen Umlegen der Brustriemen (14) aufweist.

9. Gurt nach Anspruch 4, **dadurch gekennzeichnet, dass** ein Metallring (23) das Gleiten der unteren Stücke der Rückenriemen (15a) und des Einstellbands (24) sicherstellt.

10. Gurt nach Anspruch 4, **dadurch gekennzeichnet, dass** ein Metalleinstellring (25) zum Durchführen der oberen Teile der Rückenriemen (15a) und des Einstellbands (24) vorgesehen ist.

## Claims

1. A roping harness including a belt (11), a pair of leg loops (12, 13), front (14) and rear (15, 15a, 15b) shoulder straps including at least one fall-arresting safety hooking point (16) on the back, said rear shoulder straps being capable of sliding freely in the belt (11), while being attached at the lower ends (22) thereof to the leg loops, **characterized in that** the back part of the belt (11) is connected to the front shoulder straps by connecting means (ML) while being disconnected from the back hooking point (16).

2. The harness according to claim 1 including a material holder (17) arranged on the belt (11), **characterized in that** the connecting means (ML) are configured to react the load of the belt (11) on the front shoulder straps (14)

3. The harness according to claim 1, **characterized in that** the back hooking point (16) is directly connected with the leg loops (12, 13) via the rear shoulder straps (15).

4. The harness according to claim 1, **characterized in that** the back fastening point (16) is connected to the leg loops (12, 13) by means of an adjusting strap (24) inserted between two branches of the rear shoulder straps (15a, 15b), so that their height can be adjusted based on the user's morphology.

5. The harness according to claim 2, **characterized in that** the connecting means (ML) include a second pair of rear shoulder straps interconnected between the belt (11) and the front shoulder straps (14).

6. The harness according to claim 2, **characterized in that** the connecting means are made up of at least one piece of fabric (19, 19a, 19b) sewn to the back part of the belt (11), and connecting the front shoulder straps (14).

7. The harness according to claim 6, **characterized in that** said piece of fabric (19) is lined to provide a pair of guide sheaths passed through by the sliding rear shoulder straps (15).

8. The harness according to claim 1, **characterized in that** the back hooking point (16) is located in the rounded part (20a) of a metal buckle (21), additionally having a first cross-piece (20b) for folding the V-shaped strap of the rear shoulder straps (15, 15b), and a second parallel cross-piece (20c) for folding the V-shaped strap of the front shoulder straps (14).

9. The harness according to claim 4, **characterized in that** a metal ring (23) ensures sliding of the lower branches of the rear straps (15a) and the adjusting strap (24).

10. The harness according to claim 4, **characterized in that** a metal adjusting buckle (25) is provided for passage of the upper branches of the rear straps (15b) and the adjusting strap (24).
